# EUROPÄISCHE PATENTSCHRIFT

(11) **EP 1 584 601 B1**
(45) Veröffentlichungstag und Bekanntmachung des Hinweises auf die Patenterteilung: **26.11.2008**
(21) Anmeldenummer: 05005816.3
(22) Anmeldetag: 17.03.2005
(51) Int. Cl.: B67C 3/12, B67C 3/04

(54) **Füllmaschine umlaufender Bauart**
Filling machine of the rotary type
Machine de remplissage du type à carrousel

(30) Priorität: 10.04.2004 DE 102004017205
(43) Veröffentlichungstag der Anmeldung: 12.10.2005
(73) Patentinhaber: KHS AG, 44143 Dortmund (DE)
(72) Erfinder: Clüsserath, Ludwig, 55543 Bad Kreuznach (DE); Krulitsch, Dieter-Rudolf, 55545 Bad Kreuznach (DE)

(56) Entgegenhaltungen:
- EP-A- 0 705 788
- EP-A- 1 216 952
- DE-C1- 4 324 592
- DE-U1- 9 417 044

## Beschreibung

Die Erfindung bezieht sich auf eine Füllmaschine umlaufender Bauart zum Füllen von Flaschen oder dgl. Behälter mit einem flüssigen Füllgut gemäß Oberbegriff Patentanspruch 1.

Eine Füllmaschine dieser Art ist bekannt (EP 1 216 952 A2). Bei dieser bekannten Füllmaschine sind die in den Füllelementen ausgebildeten Gaswege mit insgesamt drei rotorseitigen Gaskanälen verbunden, was einen erhöhten konstruktiven Aufwand bei der Füllmaschine insgesamt, aber auch bei den Füllelementen bedeutet.

Bekannt ist weiterhin eine Füllmaschine (EP 0 705 788 A2), bei der die Gaswege sämtlicher an einem Rotor vorgesehener Füllelement ebenfalls mit drei rotorseitigen Gaskanälen verbunden sind, und zwar mit jeweils zwei rotorseitigen Ringkanälen sowie zusätzlich mit dem Gasraum eines am Rotor vorgesehenen Ringkessels. Weiterhin sind sämtliche Füllelemente auch noch mit einem rotorseitigen, als Ringkanal ausgebildeten Dampfkanal verbunden.

Aufgabe der Erfindung ist es, eine Füllmaschine aufzuzeigen, die bei einer vereinfachten und dennoch betriebssicheren Ausbildung der Füllmaschine und der Füllelemente ein Füllen unter Druck sowie zumindest grundsätzlich auch ein druckloses Füllen ermöglicht. Zur Lösung dieser Aufgabe ist eine Füllmaschine entsprechend dem Patentanspruch 1 ausgebildet.

Sämtlichen Ausführungsformen der Erfindung ist gemeinsam, dass der am Rotor der Füllmaschine vorgesehene Kessel so ausgebildet ist, dass er bei betriebsbereiter Maschine mit dem flüssigen Füllgut nur teilgefüllt ist und der Innenraum dieses Kessels somit einen mit dem flüssigen Füllgut gefüllten Flüssigkeitsraum und darüber einen Gasraum bildet. Allen Ausführungen der Erfindung ist weiterhin gemeinsam, dass in dem jeweiligen Füllelement zusätzlich zu einem gedrosselten nicht gesteuerten Gasweg, der das Rückgasrohr jedes Füllelementes mit einem für sämtliche Füllelemente oder für jeweils eine Gruppe von Füllelementen gemeinsamen und als Rückgaskanal dienenden Sammelkanal verbindet, ein erster, gesteuerter Gaskanal vorgesehen ist, über den der Gasraum des Kessels gesteuert mit dem Rückgasrohr bzw. mit einem in diesem Rückgasrohr ausgebildeten Kanal verbindbar ist. Bereits mit dieser vereinfachten Ausführung sind dann wahlweise eine Druckfüllung (1-Kammer-Druckfüllung) sowie grundsätzliche auch eine drucklose Füllung möglich.

Bei einer weiteren Ausführungsform der Erfindung ist in jedem Füllelement zusätzlich zu dem nicht gesteuerten Gasweg und zu dem ersten gesteuerten Gasweg ein zweiter gesteuerter und eine Drossel aufweisender Gasweg vorgesehen, der funktionsmäßig parallel zur Drossel des nicht gesteuerten Gasweges angeordnet ist. Mit dieser Ausführung sind durch reines Ansteuern der Gaswegsteuerventile und ohne ein Austauschen von Drosseln oder Düsen wahlweise wenigstens zwei Füllvarianten möglich, und zwar eine 1-Kammer-Druckfüllung oder drucklose Füllung bzw. eine 1-Kammer-Druckfüllung oder 3-Kammer-Druckfüllung (auch mit Inertgasvorspannung).

Allein durch entsprechendes Ansteuern des jeweiligen Flüssigkeitsventils und der die Gaswege steuernden Gaswegsteuerventile ist somit eine optimale Anpassung des Füllverfahrens an die jeweiligen Erfordernisse des abzufüllenden Füllguts möglich, sodass mit einer vereinfachten Ausbildung der Füllmaschine und der Füllelemente ein breites Füllgutspektrum, d. h. insbesondere auch ein breites Getränkespektrum abgedeckt werden kann.

Bei einer weiteren möglichen Ausführungsform der Erfindung weist jedes Füllelement zusätzlich zu dem gedrosselten, nicht gesteuerten Gasweg und dem ersten sowie zweiten gesteuerten Gasweg noch einen dritten gesteuerten und gedrosselten, d.h. mit einer Drossel versehenen Gasweg auf, der dann funktionsmäßig parallel zur Drossel des zweiten gesteuerten Gasweges angeordnet ist. Das Gaswegsteuerventil dieses dritten gesteuerten Gasweges ist bei einer Druckfüllung ständig geschlossen und bei einer drucklosen Füllung ständig geöffnet, sodass die Gaswegsteuerventile dieser dritten gesteuerten Gaswege sämtlicher Füllelemente der Maschine über eine einzige, gemeinsame Steuerleitung und/oder aber über ein einziges, gemeinsames Steuerelement angesteuert werden können, wodurch sich trotz einer Vielzahl unterschiedlicher Füllverfahren eine sehr vereinfachte, insbesondere auch kostenreduzierende Ausbildung der Gesamtmaschine ergibt.

Weiterbildungen der Erfindung sind Gegenstand der Unteransprüche. Die Erfindung wird im Folgenden anhand der Figuren an Ausführungsbeispielen näher erläutert.
Es zeigen:
- Fig. 1: in schematischer Darstellung eines der Füllelemente einer Füllmaschine umlaufender Bauart zum Abfüllen eines flüssigen Füllgutes in Behälter bzw. Flaschen, zusammen mit einem Rotor der Füllmaschine und einem am Rotor vorgesehenen Kessel für das Füllgut;
- Fig. 2 - 5: Darstellungen ähnlich Figur 1, jedoch bei abgewandelten Ausführungsformen des Füllelementes.

In der Figur 1 ist 1 ein Füllelement, welches mit einer Vielzahl gleichartiger Füllelemente am Umfang eines um eine vertikale Maschinenachse antreibbaren Rotors 2 angeordnet ist. Am Rotor 2 ist weiterhin auch ein Kessel 3, beispielsweise Ringkessel vorgesehen, dessen Kesselinnenraum 4 teilweise, d. h. bis zu einem Niveau N niveaugeregelt mit dem flüssigen Füllgut gefüllt ist, sodass im Kesselinnenraum 4 ein oberer Gasraum 4.1 und ein unterer Flüssigkeitsraum 4.2 gebildet sind. Während des Füllvorganges ist der Gasraum 4.1 mit dem Druck eines Inertgases, beispielsweise CO2-Gases beaufschlagt, welches über den Anschluss 4.1.1 zugeführt wird. Das flüssige Füllgut wird dem Flüssigkeitsraum 4.2 von einem Vorratsbehälter über den Anschluss 4.2.1 zugeführt.

Im Rotor 2 ist ein die vertikale Maschinenachse konzentrisch umschließender und für sämtliche Füllelemente 1 der Füllmaschine gemeinsamer Verteiler- oder Ringkanal 5 gebildet, der über eine Verbindung 6 mit dem Gasraum 4.1 bzw. mit dem Anschluss 4.1.1 des Gasraumes in Verbindung steht. Im Rotor 2 ist ein weiterer, die vertikale Maschinenachse konzentrisch umschließender und für sämtliche Füllelemente 1 der Füllmaschine gemeinsamer Sammel- oder Ringkanal 7 vorgesehen, der über eine Leitung 8 z.B. zur Atmosphäre hin entlüftet ist und/oder mit einer Einrichtung zur Reinigung und/oder Rückgewinnung von Inertgas in Verbindung steht.

Das Füllelement 1 besteht im Wesentlichen aus dem Füllelementgehäuse 9, in welchem der Flüssigkeitskanal 10 mit dem Flüssigkeitsventil 11 ausgebildet ist. Letzteres besteht aus dem mit deinem Ventilsitz im Flüssigkeitskanal 10 zusammenwirkenden Ventilkörper 12 an einem achsgleich mit der Füllelementachse FA angeordneten Rückgasrohr 13, welches durch eine Betätigungseinrichtung 14 zum Öffnen und Schließen des Flüssigkeitsventils 11 um einen vorgegebenen Hub in Richtung der Achse FA bewegbar ist. Die Betätigungseinrichtung 14 besteht bei der dargestellten Ausführungsform aus einer Rückstellfeder, die das Flüssigkeitsventil 11 in die geöffnete Stellung vorspannt sowie aus einem Pneumatik-Zylinder, mit dem das Rückgasrohr 13 und der Ventilkörper 12 in die geschlossene Stellung bewegt und dort gehalten werden.

An der Unterseite 9.1 bildet der Flüssigkeitskanal 10 eine ringförmige Abgabeöffnung 15, die von einer ringförmigen Dichtung 16 und einem Zentrierelement 17 umschlossen ist. Im Bereich der Abgabeöffnung 15 befindet sich das untere, offene Ende des Rückgasrohres 13. Mit dem oberen, offenen Ende mündet das Rückgasrohr 13 in eine im Gehäuse 9 ausgebildete Kammer 18, die über einen im Gehäuse 9 ausgebildeten nicht gesteuerten Gasweg oder Gaskanal 19 mit dem für sämtliche Füllelemente 1 gemeinsamen Ringkanal 7 in Verbindung steht.

Im Gehäuse 9 ist weiter ein erster, gesteuerter Gasweg oder Gaskanal 20 ausgebildet, der sich zwischen dem für sämtliche Füllelemente 1 gemeinsamen Ringkanal 5 und dem in dem Füllelement 1 ausgebildeten Gaskanal 19 erstreckt und in welchem ein erstes, pneumatisch steuerbares Gaswegsteuerventil 21.1 (Gaszylinder) vorgesehen ist.

Im Gaskanal 19 ist eine erste Düse oder Drossel 22 angeordnet, die einen vorgegebenen Strömungsquerschnitt aufweist und sich dort befindet, wo der Gaskanal 20 in den Gaskanal 19 einmündet, und zwar an dem von dieser Einmündung an den Ringkanal 9 führenden Abschnitt des Gaskanals 19.

Der Flüssigkeitskanal 10 ist an seinem der Abgabeöffnung 15 entfernt liegenden Ende mit einer für jedes Füllelement 1 individuell vorgesehenen Leitung 23 mit dem Flüssigkeitsraum 4.2 verbunden. In dieser Leitung 23 ist zur volumetrischen Steuerung des Füllvorganges ein den Durchfluss messender Sensor 24 vorgesehen.

Die jeweils zu füllende Flasche 25 ist während des Füllvorganges an einem Behälter oder Flaschenträger 26 gehalten, der bei der dargestellten Ausführungsform die jeweilige Flasche 25 an einem unterhalb der Flaschenmündung am Flaschenhals gebildeten radial überstehenden Flansch hintergreift. Der Flaschenträger ist zum Anheben und Absenken, insbesondere auch zum Anpressen der Flasche 25 mit ihrem Mündungsrand gegen die Dichtung 16 in Richtung der Achse FA um einen vorgegebenen Hub bewegbar, und zwar gesteuert durch eine mit dem Flaschenträger 26 über eine nicht dargestellte Hubstange verbundene und mit einer mit dem Rotor 2 nicht mitdrehenden Steuerkurve zusammenwirkende Steuerrolle 27. Durch eine Druckfeder 28 sowie durch einen auf einen Kolben 29 einwirkenden Druck in der Kammer 18 ist der Behälterträger 26 für die Bewegung nach oben vorgespannt, sodass sich bei einer Druckfüllung ein "Selbstanpressen" ergibt.

Mit dem Füllsystem der Figur 1 ist u. a. eine 1-Kammer-Druckfüllung möglich, und zwar mit folgenden Verfahrensschritten, wobei das einzige Gaswegsteuerventil 21.1 sich in der geschlossenen Stellung befindet, sofern nachstehend nicht ausdrücklich die geöffnete Stellung angegeben ist:

### Einschieben und Anheben der jeweiligen Flasche

Am Beginn des Füllvorgangs wird die jeweilige Flasche 25 an einem Flascheneinlauf in den abgesenkten Flaschenträger 26 eingeschoben und dann anschließend durch die Kraft der Feder 28 angehoben.

### Vorspannen der Flasche

Im Anschluss daran erfolgt das Vorspannen der Flasche 25 mit dem unter Druck stehenden Inertgas aus dem Gasraum 4.1 bzw. Ringkanal 5. Hierfür wird das Gaswegsteuerventil 21.1 geöffnet, sodass das Vorspanngas über den geöffneten Gaskanal 20, die Kammer 18 und das Rückgasrohr 13 in die Flasche 25 einströmen kann. Durch den in der Kammer 18 sich aufbauenden Druck erfolgt ein selbsttätiges zusätzliche Anpressen der Flasche 25 mit ihrem Mündungsrand gegen die Dichtung 16.

Die Drossel 22 ist so gewählt, dass nur eine verhältnismäßig geringe Menge an Inertgas an den Ringkanal 7 strömt.

### Schnellfüllen

Bei weiterhin geöffnetem Ventil 21.1 wird auch das Flüssigkeitsventil 11 geöffnet, sodass das flüssige Füllgut über die Abgabeöffnung 15 in die weiter in Dichtlage mit dem Füllelement 1 befindliche Flasche 25 fließt und das hierbei aus der Flasche verdrängte Gas über das Rückgasrohr 13 und dann zum größten Teil über den geöffneten Gaskanal 20, den Ringkanal 5 in den Gasraum 4.1 zurückströmt, während ein kleinerer Teil des verdrängten Gases aber auch über die Drossel 22 und den Ringkanal 7 abgeführt wird.

### Bremsfüllen

Bei weiterhin geöffnetem Flüssigkeitsventil 10 wird das Gaswegsteuerventil 20.1 geschlossen, sodass das aus der Flasche 25 verdrängte Gas nunmehr allein über die Drossel 22 und den Ringkanal 7 abfließen kann.

### Füllende

Sobald durch den Sensor 24 überwacht eine vorgegebene Füllgutmenge in die Flasche 25 gelangt ist, wird auch das Flüssigkeitsventil geschlossen.

### Vorentlastung und Beruhigen

Nach dem Schließen des Flüssigkeitsventils 11 erfolgt über den Gaskanal 19 und die Drossel 22 eine Entlastung des Druckes im Inneren der Flasche 25 in den Ringkanal 7, sodass dann nach dem Vorentlasten durch die mit der Rolle 27 zusammenwirkende Steuerkurve am Flaschenauslauf der Flaschenträger 26 abgesenkt und die gefüllte Flasche 25 abgenommen werden kann.

Diese 1-Kammer-Druckfüllung eignet sich insbesondere für Softdrinks und Mineralwässer mit CO2-Gehalt.

Die Figur 2 zeigt als weitere mögliche Ausführungsform ein Füllelement 1a, welches sich vom Füllelement 1 im Wesentlichen nur dadurch unterscheidet, dass im Gehäuse 9 zusätzlich zu den Gaskanälen 19 und 20 ein zweiter gesteuerter Gasweg oder Gaskanal 30 vorgesehen ist, der sich zwischen der Kammer 18 und dem Gaskanal 19 erstreckt und in dem ein zweites Gaswegsteuerventil 21.2 in Serie mit einer zweiten Drossel 31 vorgesehen ist. Der Gaskanal 30 mündet in den Gaskanal 19 an einem Teilabschnitt dieses Gaskanals 19 zwischen der Drossel 22 und dem Ringkanal 7 und liegt somit funktionsmäßig parallel zur Drossel 22.

Mit dem Füllelement 1a ist die vorstehend beschriebene 1-Kammer-Druckfüllung möglich, bei der lediglich das Gaswegsteuerventil 21.1 gesteuert wird, und zwar in der vorstehend für die 1-Kammer-Druckfüllung im Zusammenhang mit dem Füllelement 1 beschriebenen Weise.

Mit dem Füllelement 1a ist weiterhin eine drucklose Füllung möglich. Dieses drucklose Füllen, das sich insbesondere zum Abfüllen von stillem Wasser, Fruchtsaftgetränken mit Konservierungsstoffen eignet und bei dem das Gaswegsteuerventil 21.2 ständig geöffnet ist sowie der Gasraum 4.1 Atmosphärendruck oder nahezu Atmosphärendruck aufweist, erfolgt mit folgenden Verfahrensschritten:

### Einschieben und Anheben der jeweiligen Flasche

Am Flascheneinlauf erfolgt wiederum das Einschieben und Anheben der jeweiligen Flasche 25 in Dichtlage gegen das Füllelement 1 a.

### Schnellfüllen

Bei geöffneten Gaswegsteuerventilen 21.1 und 21.2 wird das Flüssigkeitsventil 11 geöffnet, sodass über die Abgabeöffnung 15 das Füllgut in die Flasche 25 fließt und die hierbei aus der Flasche 25 verdrängte Luft über den geöffneten Gaskanal 20 und den ebenfalls geöffneten Gaskanal 30 abströmen kann, und zwar sowohl über den Ringkanal 5 in den Anschluss 4.1.1 als auch in den Ringkanal 7 und über die Leitung 8 an die Atmosphäre.

### Bremsfüllen

Für das Bremsfüllen wird das Gaswegsteuerventil 21.1 geschlossen, sodass bei weiterhin geöffnetem Gaskanal 30 die verdrängte Luft über die Drosseln 22 und 31 strömt und hierdurch ein gebremstes Füllen erfolgt.

### Füllende

Gesteuert durch das Signal des Sensors 24, erfolgt bei weiterhin geöffnetem Gaswegsteuerventil 21.2 und geschlossenem Gaswegsteuerventil 21.1 das Schließen des Flüssigkeitsventils 11 und dann das Absenken der gefüllten Flasche.

Bei den vorstehend beschriebenen Füllarten (1-Kammer-Druckfüllung bzw. drucklose Füllung) besteht die Möglichkeit, die Gaswegsteuerventile 21.2 sämtlicher Füllelemente 1 a mit einer gemeinsamen Ring- und Steuerleitung zu verbinden und über diese gemeinsame Steuerleitung anzusteuern, und zwar in den geschlossenen Zustand für die 1-Kammer-Druckfüllung und den geöffneten Zustand für die drucklose Füllung, sodass die Füllmaschine nicht nur in besonders einfacher Weise allein durch Steuerung der Gaswegsteuerventile 21.1 und 21.2 zwischen den beiden Füllarten umschaltbar ist, sondern für die Gaswegsteuerventile 21.2 sämtlicher Füllelemente 1a auch nur eine einzige Steuerleitung und/oder ein einziges Steuerelement erforderlich ist.

Mit dem Füllelement 1a ist weiterhin auch wahlweise eine 1-Kammer-Druckfüllung oder eine 3-Kammer-Druckfüllung allein durch Steuerung der Gaswegsteuerventile 21.1 und 21.2 möglich. Die 3-Kammer-Druckfüllung, bei der der Gasraum 4.1 wiederum das unter Druck stehende Inertgas aufweist, umfasst dann folgende Verfahrensschritte:

### Einschieben und Anheben der Flaschen

Am Flascheneinlauf wird die jeweilige Flasche wiederum mit dem Flaschenträger 26 angehoben und mit der Flaschenmündung gegen das Füllelement in Dichtlage gebracht.

### Vorspannen

Durch Öffnen des Gaswegsteuerventils 21.1 erfolgt das Vorspannen und zusätzliche Anpressen der Flasche 25.

### Schnellfüllen

Nach dem Schließen des Gaswegsteuerventils 21.1 und Öffnen des Gaswegsteuerventils 21.2 erfolgt das Öffnen des Flüssigkeitsventils 11, sodass das flüssige Füllgut über die Abgabeöffnung 15 der Flasche 25 zufließt und das aus der Flasche verdrängte Gas über das Rückgasrohr 13 und den geöffneten Gaskanal 30 sowie über die im Gaskanal 19 vorgesehene Drossel 22 an den Ringkanal 7 strömt und von dort über die Leitung 8 abgeführt wird.

### Bremsfüllen

Bei weiterhin geöffnetem Flüssigkeitsventil 11 wird das Gaswegsteuerventil 21.2 geschlossen, sodass das aus der Flasche 25 verdrängte Gas nunmehr nur noch über den Gaskanal 19 und die Drosseln 22 in den Ringkanal 7 strömen kann.

### Füllende

Bei weiterhin geschlossenen Gaswegsteuerventilen 21.1 und 21.2 wird das Flüssigkeitsventil gesteuert durch das Signal des Sensors 24 geschlossen, sodass über den Gaskanal 19 und die dortige Drossel 22 eine Vorentlastung und Beruhigung erfolgen und nach der Vorentlastung die gefüllte Flasche 25 mit dem Flaschenträger 26 abgesenkt werden kann.

Die 3-Kammer-Druckfüllung mit den Füllelementen 1a eignet sich u.a. für sauerstoffempfindliche Getränke mit wenig CO2-Anteil, wie z. B. Fruchtschorlen, isotonische Getränke und Wellnessgetränke, Getränke mit Vitamin C.

Die Figur 3 zeigt als weitere mögliche Ausführungsform ein Füllelement 1 b, welches sich von dem Füllelement 1a dadurch unterscheidet, dass in dem Füllelementgehäuse 9 ein dritter gesteuerter Gasweg oder Gaskanal 32 ausgebildet ist, der sich zwischen dem mit dem Ringkanal 7 unmittelbar verbundenen Abschnitt des Gaskanals 19 und dem zwischen dem Gaswegsteuerventil 21.2 und dem Gaskanal 19 liegenden Abschnitt des Gaskanals 30 erstreckt und in diesen Abschnitt des Gaskanals 30 zwischen dem Gaswegsteuerventil 21.2 und der Drossel 31 mündet, sodass der dritte steuerbare Gaskanal 32 funktionsmäßig parallel zur Drossel 31 liegt. In dem Gaskanal 32 ist ein drittes Gaswegsteuerventil 21.3 in Serie mit einer dritten Drossel 33 vorgesehen.

Mit dem Füllelement 1 b sind sämtliche vorgenannte Füllverfahren, d. h. 1-Kammer-Druckfüllung, drucklose Füllung und 3-Kammer-Druckfüllung in der vorbeschriebenen Weise möglich, und zwar ohne ein Austauschen von Düsen oder Drosseln und allein durch entsprechende Steuerung des Flüssigkeitsventils 11 und der Gaswegsteuerventile 21.1 und 21.2. Die Gaswegsteuerventile 21.3 sämtlicher Füllelemente 1 b sind wiederum über eine gemeinsame Steuerleitung ansteuerbar, d. h. bei pneumatisch betätigten Ventilen 21.3 über eine gemeinsame pneumatische Steuerleitung, die von einem einzigen Magnetventil betätigt wird. Bei der 1-Kammer-Druckfüllung und der 3-Kammer-Druckfüllung sind die Ventile 21.3 ständig geschlossen und bei der drucklosen Füllung ständig geöffnet.

Speziell bei dem drucklosen Füllen sind beim Einschieben und Anheben der Flasche 25 die Gaswegsteuerventile 21.1 und 21.2 geschlossen und das Gaswegsteuerventil 21.3 geöffnet. Die Gaswegsteuerventile 21.1, 21.2 und 21.3 der Füllelemente 1 b sind dann so gesteuert, dass während des Schnellfüllens alle drei Gaswegsteuerventile geöffnet sind, während des Bremsfüllens nur die beiden Gaswegsteuerventile 21.2 und 21.3 und am Füllende sowie beim Absenken der Flasche wiederum lediglich das Gaswegsteuerventil 21.3 geöffnet ist.

Die 3-Kammer-Druckfüllung mit den Füllelementen 1 b eignet sich u.a. für Fruchtschorlen mit geringem CO2-Anteil, für mikrobiologisch sensible und sauerstoffempfindliche Getränke, insbesondere Fruchtsaftgetränke, für isotonische Getränke und Wellnessgetränke mit wenig CO2-Gehalt.

Die drucklose Füllung mit den Füllelementen 1b eignet sich u.a. für Fruchtsäfte und Fruchtsaftgetränke, Eistee, isotonische Getränke und Wellnessgetränke ohne CO2-Gehalt.

Die einzelnen Füllverfahren und deren bevorzugte Verwendung lassen sich tabellarisch also wie folgt zusammenfassen:

| Füllmaschine mit | Füllverfahren | Füllgut bzw. Getränk |
|---|---|---|
| | | |
| Füllelementen 1 | 1-Kammer-Druckfüllung | Softdrinks (Cola, Limo usw.), Mineralwasser mit CO2 |
| Füllelementen 1 a 1. Variante | 1-Kammer-Druckfüllung | Softdrinks (Cola, Limo usw.), Mineralwasser mit CO2 |
| | drucklose Füllung | Stilles Wasser, Fruchtsaftgetränke mit Konservierungsstoffen |
| Füllelementen 1a 2. Variante | 1-Kammer-Druckfüllung | Softdrinks (Cola, Lima usw.), Mineralwasser mit CO2 |
| | 3-Kammer-Druckfüllung (auch Inertgasvorspannung) | 02-empfindliche Getränke mit wenig CO2 (z.B. Schorlen, Isotonische- und Wellnessgetränke, Getränke mit Vitamin C) |
| Füllelementen 1b | 1-Kammer-Druckfüllung | Softdrinks (Cola, Limo usw.), Mineralwasser mit CO2 |
| | 3-Kammer-Druckfüllung (auch lnertgasvorspannung) | Fruchtschorlen mit wenig CO2, mikrobiologisch sensible und O2-emfindliche Fruchtsaftgetränke, Isotonische- und Wellnessgetränke mit wenig CO2 |
| | Drucklose Füllung | Fruchtsäfte und Fruchtsaftgetränke, Eistee, Isotonische- und Wellnessgetränke ohne CO2 |

Bei Verwendung der Füllelemente 1 a werden je nach erforderlichem Füllsystem bzw. erforderlicher Füllvariante (Variante 1 oder Variante 2) lediglich Düsen bzw. Drosseln 22 und/oder 31 mit unterschiedlicher Größe verwendet, d. h. durch Austauschen der Düsen ist auch ein Umstellen der Füllmaschine von der Variante 1, bei der lediglich durch Ansteuerung der Gaswegsteuerventile 21.1 und 21.2 ein Umschalten von der 1-Kammer-Druckfüllung auf die drucklose Füllung möglich ist, auf die Variante 2 erreichbar, bei der lediglich durch Ansteuerung der Gaswegsteuerventile 21.1 und 21.2 ein Umschalten von der 1-Kammer-Druckfüllung auf die 3-Kammer-Druckfüllung möglich ist.

Die Figur 4 zeigt als weitere mögliche Ausführungsform ein Füllelement 1 c sowie teilweise den Rotor 34 mit einer Füllmaschine umlaufender Bauart mit dem am Rotor 34 vorgesehenen Kessel 35 (beispielsweise Ringkessel) mit dem teilweise mit dem flüssigen Füllgut gefüllten Kesselinnenraum 36 und den dadurch gebildeten oberen Gasraum 36.1 und unteren Flüssigkeitsraum 36.2, die dem Gasraum 4.1 bzw. Flüssigkeitsraum 4.2 der Figuren 1 - 3 entsprechen. Über die der Verbindung 6 entsprechende Verbindung 37 steht jedes Füllelement 1 c bzw. der in jedem Füllelement ausgebildete Gaskanal 20 direkt mit dem Gasraum 36.1 in Verbindung. Die Füllelemente 1 c entsprechen hinsichtlich ihrer Ausbildung, insbesondere auch hinsichtlich der Ausbildung und Steuerung der Gaswege, d. h. der Gaswegsteuerventile 21.1 und 21.2 sowie hinsichtlich der Steuerung des Flüssigkeitsventils 11 den Füllelementen 1 a der Figur 2.

Das Füllelement 1 c unterscheidet sich von dem Füllelement 1a lediglich dadurch, dass anstelle der volumengesteuerten Füllung eine füllhöhengesteuerte Füllung erfolgt und hierfür jedes Füllelement 1 c der Füllmaschine eine die Füllhöhe bestimmende Sonde 38 aufweist, die beim Füllen mit ihrer Sondenspitze in die jeweilige Flasche 25 hineinreicht. Ein weiterer Unterschied besteht noch darin, dass anstelle des Flaschenträgers 26 an jedem Füllelement ein durch eine Hubvorrichtung 39.1 gesteuerter Flaschenträger 39 vorgesehen ist, der wiederum die jeweilige Flasche 25 an ihrem am Flaschenhals ausgebildeten überstehenden Flansch hintergreift.

Mit den Füllelementen 1c sind durch Steuerung des Flüssigkeitsventils 11 und der beiden Gaswegsteuerventile 21.1 und 21.2 die selben Füllverfahren möglich, wie sie vorstehend für die die Füllelemente 1 a aufweisende Füllmaschine beschrieben wurden, lediglich mit dem Unterschied, dass das jeweilige Füllende durch ein Signal der Sonde 38 eingeleitet wird.

Wie die Figur 5 zeigt, kann die Füllmaschine der Figur 4 auch so ausgebildet sein, dass anstelle des Flaschenträgers 39 ein Flaschenträger 40 vorgesehen ist, auf dem die jeweilige Flasche 25 mit ihrem Boden aufsteht, und der für das Anheben und Absenken der jeweiligen Flasche 25 durch eine nicht dargestellte Hubvorrichtung gesteuert ist.

Bei allen beschriebenen Ausführungsformen erfolgt die Steuerung des Flüssigkeitsventils 11 und der jeweiligen Gaswegsteuerventile 21.1, 21.2 bzw. 21.3 durch eine zentrale Steuereinrichtung 41 (Rechner) der Füllmaschine. Die Gaswegsteuerventile 21.1, 21.2 und 21.3 sind bei der dargestellten Ausführungsform pneumatisch betätigte Ventile, die dann über nicht dargestellte, elektrisch steuerbare Pneumatik-Ventile und ebenfalls nicht dargestellte pneumatische Steuerleitungen in der erforderlichen Weise von der Steuereinrichtung 41 angesteuert werden.

Allen beschriebenen Ausführungsformen ist weiterhin gemeinsam, dass der jeweilige Kessel 3 bzw. 35 mit dem flüssigen Füllgut nur teilgefüllt ist, sodass sich in diesem Kessel der Gasraum 4.1 bzw. 36.1 und der Flüssigkeitsraum 4.2 bzw. 36.2 ergeben. Durch eine Niveausteuerung 42 ist das Niveau N des Füllgutspiegels im Kesselinnenraum geregelt.

Bei der in der Figur 3 dargestellten Ausführung sind in der Verbindung 6 zwischen dem Gasraum 4.1 und dem Sammel- oder Ringkanal 5 noch elektrisch steuerbare Ventile 43 und 44 sowie ein weiteres, elektrisch steuerbares Ventil 45 an einem zusätzlichen Anschluss des Gasraumes 4.1 vorgesehen, und zwar insbesondere für die Steuerung des Strömungsweges einer Reinigungsflüssigkeit bei einer CIP-Reinigung der Füllmaschine.

Die Erfindung wurde voranstehend an Ausführungsbeispielen beschrieben.

### Bezugszeichenliste

- 1, 1a, 1b: Füllelement
- 2: Rotor
- 3: Kessel
- 4: Kesselinnenraum
- 4.1: Gasraum
- 4.2: Flüssigkeitsraum
- 4.1.1: Anschluss
- 4.1.2: Anschluss
- 5: Ringkanal
- 6: Leitung
- 7: Ringkanal
- 8: Leitung
- 9: Gehäuse des Füllelementes
- 9.1: Gehäuseunterseite
- 10: Flüssigkeitskanal
- 11: Flüssigkeitsventil
- 12: Ventilkörper
- 13: Rückgasrohr
- 14: Betätigungselement für Flüssigkeitsventil
- 15: Abgabeöffnung
- 16: Dichtung
- 17: Zentrierelement
- 18: Kammer
- 19, 20: Gaskanal
- 21.1, 21.2 , 21.3: Gaswegsteuerventil
- 22: Drossel
- 23: Leitung
- 24: Sensor
- 25: Flasche
- 26: Flaschenträger
- 27: Steuerrolle
- 28: Druckfeder
- 29: Kolben
- 30: Gaskanal
- 31: Drossel
- 32: Gaskanal
- 33: Drossel
- 34: Rotor
- 35: Kessel
- 36: Kesselinnenraum
- 36.1: Gasraum
- 36.2: Flüssigkeitsraum
- 37: Verbindung
- 38: Sonde
- 39: Flaschenträger
- 39.1: Hubvorrichtung
- 40: Flaschenträger
- 41: Steuereinrichtung (Rechner)
- 42: Niveauregler
- 43, 44, 45: Ventil

- N: Niveau
- FA: Füllelementachse

## Patentansprüche

1. Füllmaschine umlaufender Bauart zum Füllen von Flaschen (25) oder dgl. Behältern mit einem flüssigen Füllgut wahlweise zumindest durch Druckfüllen oder durch druckloses Füllen, mit einem um eine vertikale Maschinenachse umlaufend antreibbaren Rotor (2, 34),
mit einem am Rotor (2, 34) vorgesehenen Kessel (3, 35), dessen Kesselraum (4, 36) einen von dem flüssigen Füllgut eingenommenen Flüssigkeitsraum (4.2, 36.2) und darüber liegend einen Gasraum (4.1, 36.1) bildet,
mit mehreren am Rotor (2, 34) vorgesehenen Füllelementen (1, 1 a, 1 b, 1 c), die in einem Füllelementgehäuse (9) jeweils einen Flüssigkeitskanal (10) mit einem Flüssigkeitsventil (11) zwischen einer Flüssigkeitsverbindung (23) mit dem Flüssigkeitsraum (4.2, 36.2) und einer an einer Unterseite (9.1) des Gehäuses (9) vorgesehenen Abgabeöffnung (15) aufweisen,
mit einem an der Abgabeöffnung offenen Rückgasrohr (13), welches mit im Füllelementgehäuse (9) ausgebildeten Gaswegen in Verbindung steht, die zum Gasaustausch zwischen der Füllmaschine und den Füllelementen (1, 1a, 1 b, 1 c) über füllelementseitige Gasweganschlüsse an rotorseitige Gasringkanälen (5, 7) angeschlossen sind,
wobei in jedem Füllelement (1, 1a, 1b, 1c) ein nicht gesteuerter Gasweg (19) mit wenigstens einer ersten Drossel (22), der das Rückgasrohr (13) mit einem ersten für sämtliche Füllelemente (1, 1a, 1b, 1c) oder für eine Gruppe von Füllelementen (1, 1 a, 1b, 1 c) gemeinsamen ersten rotorseitigen Rüchgasringkanal (7) verbindet, und ein erster gesteuerter Gasweg (20) mit wenigstens einem ersten Gaswegsteuerventil (21.1) ausgebildet sind, über welchen das Rückgasrohr (13) über einen zweiten rotorseitigen Gasringkanal (5) gesteuert mit dem Gasraum (4.1, 36.1) des Kessels (3, 35) verbindbar ist, **dadurch gekennzeichnet, dass** jedes Füllelementes (1, 1 a, 1b, 1 c) nur zwei an rotorseitige Gaskanäle angeschlossene Gasweganschlüsse aufweist, von denen einer mit dem ersten und einer mit dem zweiten rotorseitigen Ringkanal (7, 5) in Verbindung steht.

2. Füllmaschine nach Anspruch 1, **dadurch gekennzeichnet, dass** das Rückgasrohr (13) über den ersten gesteuerten Gasweg (20) mit einem für sämtliche Füllelemente (1, 1a,1b) oder für eine Gruppe von Füllelementen (1, 1a,1b) gemeinsamen rotorseitigen Sammelringkanal (5) verbindbar ist, der Teil des zweiten rotorseitigen Gasringkanals ist und seinerseits mit dem Gasraum (4.1) des Kessels (3) verbunden ist.

3. Füllmaschine nach Anspruch 1 oder 2, **dadurch gekennzeichnet, dass** jedem Füllelement ein Behälterträger (26) zugeordnet ist, und zwar zum Anheben des zu füllenden Behälters (25) gegen das Füllelement (1, 1a, 1b) sowie zum Absenken des gefüllten Behälters (25), und das im Füllelementgehäuse (9) eine Kammer (18) gebildet ist, die mit dem Rückgasrohr (13) in Verbindung steht und in der ein Kolben (29) eines den Behälterträger (26) in Richtung des jeweiligen Füllelementes (1, 1a, 1b) bewegenden Hubelementes angeordnet ist.

4. Füllmaschine nach einem der vorhergehenden Ansprüche, **gekennzeichnet durch** eine Steuereinrichtung (41), die so ausgebildet ist, dass mit der Steuereinrichtung (41) das Flüssigkeitsventil (11) sowie das erste Gaswegsteuerventil (21.1) für eine 1-Kammer-Druckfüllung derart steuerbar sind, dass für ein Vorspannen des in Dichtlage mit dem jeweiligen Füllelement (1 a, 1 b, 1 c) befindlichen Behälters (25) der erste steuerbare Gasweg (20) **durch** das erste Gaswegsteuerventil (21.1) für ein Vorspannen des Behälters aus dem Gasraum (6.1, 36.1) des Kessels (3, 35) geöffnet wird, dass für ein anschließendes Schnellfüllen bei weiterhin geöffnetem ersten Gaswegsteuerventil (21.1) das Flüssigkeitsventil (11) geöffnet wird, und dass für das Beenden des Füllvorganges das erste Gaswegsteuerventil (2.1) und das Flüssigkeitsventil (11) geschlossen werden.

5. Füllmaschine nach Anspruch 4, **dadurch gekennzeichnet, dass** Steuereinrichtung (41) so ausgebildet ist, dass mit ihr das erste Gaswegsteuerventil (21.1) derart steuerbar ist, dass es für ein Bremsfüllen bei geöffnetem Flüssigkeitsventil (11) den ersten gesteuerten Gasweg (20) schließt.

6. Füllmaschine nach einem der vorhergehenden Ansprüche, **dadurch gekennzeichnet, dass** im Gehäuse jedes Füllelementes (1, 1 a, 1 b) ein zweiter gesteuerter Gasweg (30) mit wenigstens einem zweiten Gaswegsteuerventil (21.2) parallel zur ersten Drossel (22) des nicht gesteuerten Gasweges (19) ausgebildet ist.

7. Füllmaschine nach Anspruch 6, **dadurch gekennzeichnet, dass** in dem zweiten, gesteuerten Gasweg (30) in Serie mit dem zweiten Gaswegsteuerventil (21.2) wenigstens eine zweite Drossel (31) vorgesehen ist.

8. Füllmaschine nach Anspruch 6 oder 7, **dadurch gekennzeichnet, dass** durch die Steuereinrichtung (41) das zweite Gaswegsteuerventil (21.2) derart steuerbar ist, dass es für eine Druckfüllung geschlossen und für eine drucklose Füllung geöffnet ist.

9. Füllmaschine nach einem der Ansprüche 6 - 8, **dadurch gekennzeichnet, dass** die zweiten Gaswegsteuerventile (21.2) sämtlicher Füllelemente (1a, 1c) oder einer Gruppe von Füllelementen (1a, 1c) der Füllmaschine über eine gemeinsame Steuerleitung betätigbar sind.

10. Füllmaschine nach Ansprüch 7 **dadurch gekennzeichnet, dass** im Gehäuse (9) der Füllelemente (1b) ein dritter gesteuerter Gasweg (32) mit einem dritten Gaswegsteuerventil (21.3), vorzugsweise in Serie mit einer dritten Drossel (33) vorgesehen ist, und zwar parallel zu der wenigstens einen zweiten Drossel (31) des zweiten gesteuerten Gasweges (30).

11. Füllmaschine nach Anspruch 10, **dadurch gekennzeichnet, dass** das dritte Gaswegsteuerventil (21.3) durch die Steuereinrichtung (41) derart steuerbar ist, dass der dritte Gasweg (32) für eine Druckfüllung geschlossen, vorzugsweise ständig geschlossen und für eine drucklose Füllung geöffnet, vorzugsweise ständig geöffnet ist.

12. Füllmaschine nach Anspruch 10, **gekennzeichnet durch** eine Steuereinrichtung (41), die so ausgebildet ist, dass mit dieser Steuereinrichtung (41) das Flüssigkeitsventil (11) sowie das erste und zweite Gaswegsteuerventil (21.1, 21.2) für eine drucklose Füllung derart steuerbar sind, dass für ein Schnellfüllen der zweite Gasweg (30) sowie der dritte Gasweg (32) und für ein Bremsfüllen nur der dritte Gasweg (32) geöffnet sind.

13. Füllmaschine nach Anspruch 10, **dadurch gekennzeichnet, dass** Steuereinrichtung (41) so ausgebildet ist, dass mit ihr das Flüssigkeitsventil (11) sowie das erste und zweite Gaswegsteuerventil (21.1, 21.2) für eine 3-Kammer-Druckfüllung derart steuerbar sind, dass für ein Vorspannen des jeweiligen, in Dichtlage mit dem Füllelement (1 a, 1 b) befindlichen Behälters (25) der zweite Gasweg (30) geöffnet ist, für ein Schnellfüllen des Behälters (25) bei geöffnetem Flüssigkeitsventil (11) der dritte Gasweg (32) geöffnet und der zweite Gasweg (30) geschlossen ist und für ein anschließendes Bremsfüllen der zweite und dritte Gasweg geschlossen sind.

14. Füllmaschine nach einem der vorhergehenden Ansprüche, **dadurch gekennzeichnet, dass** für eine volumetrische Füllung in einer Verbindungsleitung (23) zwischen dem jeweiligen Füllelement (1, 1a, 1b) und dem Flüssigkeitsraum (4.2) des Kessels (3) ein als Durchflussmesser ausgebildeter Sensor (24) vorgesehen ist.

15. Füllmaschine nach einem der vorhergehenden Ansprüche, **dadurch gekennzeichnet, dass** für ein füllhöhengesteuertes Füllen die Füllelemente (1c) jeweils eine die Füllhöhe bestimmende Sonde (38) aufweisen.

## Claims

1. Filling machine of the rotary type for filling bottles (25) or similar containers with a liquid product in a selective manner at least through pressure filling or pressureless filling, the said filling machine including a rotor (2, 34) that is driveable in a rotary manner about a vertical machine axis, a liquid reservoir (3, 35) that is provided at the rotor (2, 34), the liquid reservoir space (4, 36) of the said liquid reservoir forming a liquid space (4.2, 36.2) that is occupied by the liquid product and a gas space (4.1, 36.1) that is located above the said liquid space, a plurality of filler elements (1, 1a, 1b, 1c) that are provided at the rotor (2, 34) and each include in a filler element housing (9) a liquid duct (10) with a liquid valve (11) between a liquid connection (23) to the liquid space (4.2, 36.2) and a discharge opening (15) that is provided on the bottom (9.1) of the housing (9), a return gas pipe (13) that is open at the discharge opening and communicates with gas paths that are configured in the filler element housing (9) and are connected at gas ring ducts (5, 7) on the rotor side for the exchange of gas between the filling machine and the filling elements (1, 1 a, 1b, 1 c) by means of gas path connections on the filler element side, wherein in each filler element (1, 1 a, 1 b, 1 c) there is a non controlled gas path (19) with at least one first throttle (22), the said non controlled gas path connecting the return gas pipe (13) to a first return gas ring duct (7) on the rotor side that is common to all filler elements (1, 1a, 1 b, 1 c) or to a group of filler elements (1, 1 a, 1 b, 1 c), and a first controlled gas path (20) with at least one first gas path control valve (21.1), by means of which the return gas pipe (13) is connectable by means of a second gas ring duct (5) on the rotor side in a controlled manner to the gas space (4.1, 36.1) of the liquid reservoir (3, 35), **characterised in that** each filler element (1, 1a, 1 b, 1c) has only two gas path connections that are connected to gas ducts on the rotor side, one of the said gas path connections being connected to the first and one to the second ring duct (7, 5) on the rotor side.

2. Filling machine according to claim 1, **characterised in that** the return gas pipe (13) is connectable via the first controlled gas path (20) to a collecting ring duct (5) on the rotor side that is common to all filler elements (1, 1a, 1 b, 1 c) or to a group of filler elements (1, 1 a, 1 b, 1 c), the said collecting ring duct being part of the second gas ring duct on the rotor side and being connected in its turn to the gas space (4.1) of the liquid reservoir (3).

3. Filling machine according to claim 1 or 2, **characterised in that** a container support (26) is associated with each filler element for raising the container (25) to be filled against the filler element (1, 1 a, 1 b) as well as for lowering the filled container (25), and **in that** a chamber (18) is formed in the filler element housing (9), the said chamber being connected to the return gas pipe (13) and a piston (29) of a lifting element that moves the container support (26) in the direction of the respective filler element (1, 1a, 1 b) being disposed in the said chamber.

4. Filling machine according to one of the preceding claims, **characterised by** a control device (41), which is configured in such a manner that by means of the said control device (41) the liquid valve (11) and the first gas path control valve (21.1) are controllable for single chamber pressure filling in such a manner that for an initial pressurising of the container (25) that is situated in a sealed position with the respective filler element (1a, 1b, 1 c), the first controllable gas path (20) is opened by the first gas path control valve (21.1) for an initial pressurising of the container from the gas space (6.1, 36.1) of the liquid reservoir (3, 35), in that for a subsequent high-speed filling with the first gas path control valve (21.1) still open, the liquid valve (11) is opened, and in that for terminating the filling process the first gas path control valve (21.1) and the liquid valve (11) are closed.

5. Filling machine according to claim 4, **characterised in that** control device (41) is configured such that by means of the said control device the first gas path control valve (21.1) is controllable in such a manner that the said valve closes the first controlled gas path (20) for decelerating filling with the liquid valve (11) open.

6. Filling machine according to one of the preceding claims, **characterised in that** in the housing of each filler element (1, 1a, 1 b) there is a second controlled gas path (30) with at least one second gas path control valve (21.2) parallel to the first throttle (22) of the non-controlled gas path (19).

7. Filling machine according to claim 6, **characterised in that** at least one second throttle (31) is provided in series with the second gas path control valve (21.2) in the second controlled gas path (30).

8. Filling machine according to claim 6 or 7, **characterised in that** by means of the control device (41) the second gas path control valve (21.2) is controllable in such a manner that the said valve is closed for pressure filling and open for pressureless filling.

9. Filling machine according to one of claims 6 - 8, **characterised in that** the second gas path control valves (21.2) of all filler elements (1a, 1c) or of a group of filler elements (1a, 1c) of the filling machine are actuatable via a common control line.

10. Filling machine according to claim 7, **characterised in that** a third controlled gas path (32) with a third gas path control valve (21.3) is provided in the housing (9) of the filler element (1b), preferably in series with a third throttle (33), parallel to the at least one second throttle (31) of the second controlled gas path (30).

11. Filling machine according to claim 10, **characterised in that** the third gas path control valve (21.3) is controllable by the control device (41) in such a manner that the third gas path (32) is closed for pressure filling, preferably constantly closed, and is open for pressureless filling, preferably constantly open.

12. Filling machine according to claim 10, **characterised by** a control device (41) that is configured such that by means of the said control device (41) the liquid valve (11) as well as the first and second gas path control valve (21.1, 21.2) are controllable for pressureless filling in such a manner that for high-speed filling the second gas path (30) and the third gas path (32) are open and for decelerating filling only the third gas path (32) is open.

13. Filling machine according to claim 10, **characterised in that** control device (41) is configured such that by means of the said control device the liquid valve (11) as well as the first and second gas path control valve (21.1, 21.2) are controllable for a 3 chamber pressure filling in such a manner that for preliminary pressurising of the respective container (25) that is situated in a sealed position with the filler element (1a, 1 b), the second gas path (30) is open, for high-speed filling of the container (25), with the liquid valve (11) open, the third gas path (32) is open and the second gas path (30) is closed and for subsequent decelerating filling the second and third gas paths are closed.

14. Filling machine according to one of the preceding claims, **characterised in that** for volumetric filling a sensor (24) in the form of a flow meter is provided in a connecting line (23) between the respective filler element (1, 1a, 1b) and the liquid space (4.2) of the liquid reservoir (3).

15. Filling machine according to one of the preceding claims, **characterised in that** for fill-level-controlled filling the fill elements (1c) each include a probe (38) that determines the fill level.

## Revendications

1. Machine de remplissage du type à carrousel servant au remplissage de bouteilles (25) ou de récipients similaires avec un produit de remplissage liquide au choix au moins par remplissage sous pression ou par remplissage sans pression, avec un rotor (2, 34) pouvant être entraîné en rotation autour d'un axe vertical de la machine,
avec une cuve (3, 35) prévue au niveau du rotor (2, 34), dont la chambre de cuve (4, 36) forme un espace pour liquide (4.2, 36.2) occupé par le produit de remplissage liquide et au-dessus un espace pour gaz (4.1, 36.1),
avec plusieurs éléments de remplissage (1, 1 a, 1 b, 1c) prévus au niveau du rotor (2, 34) qui présentent chacun, dans un carter d'élément de remplissage (9), un canal pour liquide (10) avec une soupape pour liquide (11) entre un raccord pour liquide (23) avec l'espace pour liquide (4.2, 36.2) et une ouverture de distribution (15) prévue au niveau d'une face inférieure (9.1) du carter (9),
avec un tube de retour de gaz (13) ouvert au niveau de l'ouverture de distribution, lequel communique avec des chemins de gaz réalisés dans le carter d'élément de remplissage (9), qui sont raccordés à des canaux annulaires pour gaz (5, 7) côté rotor par le biais de raccords de chemins de gaz côté élément de remplissage pour l'échange de gaz entre la machine de remplissage et les éléments de remplissage (1, 1 a, 1 b, 1c),
dans lequel sont réalisés dans chaque élément de remplissage (1, 1a, 1b, 1c), un chemin de gaz (19) non commandé avec au moins un premier étrangleur (22), qui relie le tube de retour de gaz (13) à un premier canal annulaire pour retour de gaz (7) côté rotor commun à tous les éléments de remplissage (1, 1a, 1b, 1c) ou à un groupe d'éléments de remplissage (1, 1a, 1b, 1c), et un premier chemin de gaz (20) commandé avec au moins une première soupape de commande du chemin de gaz (21.1), par le biais duquel le tube de retour de gaz (13) peut être relié à l'espace pour gaz (4.1, 36.1) de la cuve (3, 35) de manière commandée par le biais d'un deuxième canal annulaire pour gaz (5) côté rotor, **caractérisée en ce que** chaque élément de remplissage (1, 1a, 1b, 1c) ne présente que deux raccords de chemin de gaz raccordés au niveau de canaux pour gaz côté rotor, dont l'un communique avec le premier canal annulaire côté rotor et l'autre avec le deuxième canal annulaire (7, 5) côté rotor.

2. Machine de remplissage selon la revendication 1, **caractérisée en ce que** le tube de retour de gaz (13) peut être relié, par le biais du premier chemin de gaz (20) commandé, à un canal annulaire collecteur (5) côté rotor commun à tous les éléments de remplissage (1, 1a, 1b) ou à un groupe d'éléments de remplissage (1; 1a, 1b), qui fait partie du deuxième canal annulaire pour gaz côté rotor et est relié de son côté à l'espace pour gaz (4.1) de la cuve (3).

3. Machine de remplissage selon la revendication 1 ou 2, **caractérisée en ce qu'**un porte-récipient (26) est affecté à chaque élément de remplissage et ce pour soulever le récipient (25) à remplir contre l'élément de remplissage (1, 1a, 1 b) ainsi que pour abaisser le récipient (25) rempli et **en ce qu'**une chambre (18) est formée dans le carter d'élément de remplissage (9), laquelle communique avec le tube de retour de gaz (13) et dans laquelle est disposé un piston (29) d'un élément de levage déplaçant le porte-récipient (26) en direction de l'élément de remplissage (1, 1 a, 1 b) respectif.

4. Machine de remplissage selon l'une des revendications précédentes, **caractérisée par** un dispositif de commande (41) qui est réalisé de telle sorte qu'avec le dispositif de commande (41), la soupape pour liquide (11) ainsi que la première soupape de commande du chemin de gaz (21.1) peuvent être commandées pour un remplissage sous pression d'une chambre de telle sorte que pour une précontrainte du récipient (25) se trouvant en position étanche avec l'élément de remplissage (1a, 1b, 1c) respectif, le premier chemin de gaz (20) pouvant être commandé est ouvert par la première soupape de commande du chemin de gaz (21.1) pour une précontrainte du récipient provenant de l'espace pour gaz (6.1, 36.1) de la cuve (3, 3.5), que la soupape pour liquide (11) est ouverte pour un remplissage rapide consécutif, la première soupape de commande du chemin de gaz (21.1) étant toujours ouverte, et que pour terminer l'opération de remplissage, la première soupape de commande du chemin de gaz (21.1) et la soupape pour liquide (11) sont fermées.

5. Machine de remplissage selon la revendication 4, **caractérisée en ce que** le dispositif de commande (41) est réalisé de telle sorte qu'avec celui-ci la première soupape de commande du chemin de gaz (21.1) peut être commandée de telle sorte qu'elle ferme le premier chemin de gaz (20) commandé pour un remplissage freiné lorsque la soupape pour liquide (11) est ouverte.

6. Machine de remplissage selon l'une des revendications précédentes, **caractérisée en ce que** dans le carter de chaque élément de remplissage (1, 1a, 1b), un deuxième chemin de gaz (30) commandé avec au moins une deuxième soupape de commande du chemin de gaz (21.2) est réalisé parallèlement au premier étrangleur (22) du chemin de gaz (19) non commandé.

7. Machine de remplissage selon la revendication 6, **caractérisée en ce qu'**au moins un deuxième étrangleur (31) est prévu dans le deuxième chemin de gaz (30) commandé en série avec la deuxième soupape de commande du chemin de gaz (21.2).

8. Machine de remplissage selon la revendication 6 ou 7, **caractérisée en ce que** la deuxième soupape de commande du chemin de gaz (21.2) peut être commandée par le dispositif de commande (41) de telle sorte qu'elle est fermée pour un remplissage sous pression et ouverte pour un remplissage sans pression.

9. Machine de remplissage selon l'une des revendications 6 à 8, **caractérisée en ce que** les deuxièmes soupapes de commande du chemin de gaz (21.2) de tous les éléments de remplissage (1a, 1c) ou d'un groupe d'éléments de remplissage (1a, 1c) de la machine de remplissage peuvent être actionnées par le biais d'une ligne de commande commune.

10. Machine de remplissage selon la revendication 7, **caractérisée en ce que** dans le carter (9) des éléments de remplissage (1 b), un troisième chemin de gaz (32) commandé est prévu avec une troisième soupape de commande du chemin de gaz (21.3), de préférence en série avec un troisième étrangleur (33), et ce parallèlement à l'au moins un deuxième étrangleur (31) du deuxième chemin de gaz (30) commandé.

11. Machine de remplissage selon la revendication 10, **caractérisée en ce que** la troisième soupape de commande du chemin de gaz (21.3) peut être commandée par le dispositif de commande (41) de telle sorte que le troisième chemin de gaz (32) est fermé, de préférence fermé en permanence, pour un remplissage sous pression et ouvert, de préférence ouvert en permanence, pour un remplissage sans pression.

12. Machine de remplissage selon la revendication 10, **caractérisée par** un dispositif de commande (41), qui est réalisé de telle sorte qu'avec ce dispositif de commande (41), la soupape pour liquide (11) ainsi que la première et la deuxième soupape de commande du chemin de gaz (21.1, 21.2) peuvent être commandées pour un remplissage sans pression de telle sorte que pour un remplissage rapide, le deuxième chemin de gaz (30) ainsi que le troisième chemin de gaz (32) sont ouverts et pour un remplissage freiné seul le troisième chemin de gaz (32) est ouvert.

13. Machine de remplissage selon la revendication 10, **caractérisée en ce que** le dispositif de commande (41) est réalisé de telle sorte qu'avec celui-ci, la soupape pour liquide (11) ainsi que la première et deuxième soupape de commande du chemin de gaz (21.1, 21.2) peuvent être commandées pour un remplissage sous pression de trois chambres de telle sorte que pour une précontrainte du récipient (25) respectif se trouvant en position étanche avec l'élément de remplissage (1a, 1b), le deuxième chemin de gaz (30) est ouvert, pour un remplissage rapide du récipient (25) lorsque la soupape pour liquide (11) est ouverte, le troisième chemin de gaz (32) est ouvert et le deuxième chemin de gaz (30) est fermé et pour un remplissage freiné consécutif, le deuxième et troisième chemin de gaz sont fermés.

14. Machine de remplissage selon l'une des revendications précédentes, **caractérisée en ce qu'**un capteur (24) réalisé sous forme de débitmètre est prévu pour un remplissage volumétrique dans une conduite de raccordement (23) entre l'élément de remplissage (1, 1a, 1b) respectif et l'espace pour liquide (4.2) de la cuve (3).

15. Machine de remplissage selon l'une des revendications précédentes, **caractérisée en ce que** pour un remplissage à hauteur de remplissage commandée, les éléments de remplissage (1c) présentent chacun une sonde (38) déterminant la hauteur de remplissage.
